# FASCICULE DE BREVET EUROPEEN

(11) **EP 0 094 279 B1**
(45) Date de publication et mention de la délivrance du brevet: **19.02.1986**
(21) Numéro de dépôt: 83400810.4
(22) Date de dépôt: 22.04.1983
(51) Int. Cl.: G08B 29/00, G08B 26/00

(54) **Procédé de protection d'un système de télésurveillance contre un sabotage, et système mettant en oeuvre ce procédé**
Verfahren zum Schutz eines Fernüberwachungssystemes gegen Sabotage und System zur Ausführung dieses Verfahrens
Method of protecting a telemonitoring system against sabotage and system carrying out this method

(30) Priorité: 30.04.1982 FR 8207523
(43) Date de publication de la demande: 16.11.1983
(73) Titulaire: COMPAGNIE EUROPEENNE DE TELETRANSMISSION C.E.T.T., F-78400 Chatou (FR)
(72) Inventeur: Tonello, Marc, F-75379 Paris Cedex 08 (FR)
(74) Mandataire: Weinmiller, Jürgen

## Description

Linvention concerne la protection d'un système de télésurveillance contre un sabotage destiné à le neutraliser, c'est-à-dire à le rendre inopérant en lui conservant un fonctionnement apparemment normal. Par exemple, un système de télésurveillance destiné à détecter une intrusion dans un local est neutralisé si quelqu'un modifie le système de telle façon que les capteurs donnent une réponse normale alors qu'en fait ils devraient signaler une intrusion.

Pour éviter un sabotage, chaque capteur d'un système de télésurveillance classique est relié au poste centrale du système par une ligne comportant quatre conducteurs: deux constituant une boucle de protection pour détecter un sabotage de la ligne, et deux constituant une boucle de détection chargée de véhiculer l'information d'alarme. Cette ligne est éventuellement complétée par d'autres conducteurs pour réaliser un test à distance des capteurs. Il est connu de déceler un sabotage d'une telle ligne en détectant une variation de courant, de tension, ou d'impédance. Ces procédés sont simples et aisément neutralisables pour qui dispose d'un peu de temps et d'un minimum de connaissances techniques. D'autre part, plusieurs capteurs sont reliés en général sur une même ligne et il n'est pas possible de distinguer quel capteur transmet une information d'alarme.

Pour remédier aux inconvénients de ces procédés classiques, il est connu d'associer à chaque capteur un circuit résonnant série ou parallèle relié à une ligne bus, d'envoyer successivement sur cette ligne des signaux périodiques de fréquence croissante, et de détecter les variations d'impédance correspondant à la résonance de chacun des circuits résonnants. Dans un tel procédé la neutralisation du système est beaucoup plus difficile à réaliser et la réponse de chaque capteur est individualisée puisqu'elle correspond à une valeur de fréquence différente pour chacun. La mise en oeuvre de ce procédé est toutefois délicate car la sélectivité des circuits résonnants et leur fréquence d'accord sont affectées par les caractéristiques de la ligne, ce qui limite le nombre des capteurs utilisables sur une même ligne. D'autre part, pour que les circuits d'analyse de la réponse des capteurs soient simples il est nécessaire de réaliser des réglages fins sur le site.

Par ailleurs, le brevet allemand DE-B-1 259 230 décrit un dispositif de télésurveillance, constitué d'un poste central et d'une pluralité de postes satellites auxquels sont reliés des capteurs, et où chaque poste satellite est interrogé en envoyant sur une première ligne des impulsions négatives dont le nombre désigne un poste satellite et des impulsions positives dont le nombre désigne l'un des capteurs de ce poste satellite, et où le poste satellite interrogé répond en envoyant sur une seconde ligne une impulsion, d'amplitude fixée, pour chaque capteur détectant une anomalie..Ce dispositif permet de localiser individuellement chaque capteur détectant une anomalie, tout en ne nécessitant que deux lignes de transmission, et permet de détecter un défaut affectant ces deux lignes. Par contre il est assez vulnérable au sabotage car il est relativement facile d'observer puis de simuler les signaux transitant sur la seconde ligne; ces signaux étant simples, en particulier parce que ce sont des impulsions dont l'amplitude, la fréquence, et la durée sont constantes.

Le procédé selon l'invention a pour objet de remédier à ces inconvénients par des moyens simples.

Linvention se rapporte donc à un procédé de protection d'un système de télésurveillance contre un sabotage, ce système étant constitué d'un poste central et d'une pluralité de capteurs, chaque capteur successivement transmettant, vers le poste central sur une même ligne, un signal traduisant l'état de ce capteur, procédé du type selon lequel on teste l'état de chaque capteur, on transmet d'un capteur testé vers le poste central du système un signal traduisant l'état de ce capteur, et l'on authentifie ce signal quand il arrive au poste central, et il est caractérisé en ce qu'il consiste:
- à transmettre d'un capteur testé vers le poste central du système d'un signal d'amplitude variable en fonction du temps, constitué d'une forme d'onde synthétisée à partir de données stockées dans une mémoire morte située dans le capteur,
- à authentifier ce signal quand il arrive au poste central en l'échantillonnant et en comparant la valeur de chaque échantillon avec une valeur de référence.

Linvention sera miex comprise et d'autres caractéristiques apparaîtront à l'aide de la description ci-dessous et des figures l'accompagant:
la fig. 1 représente le schéma synoptique d'un exemple de réalisation d'un système de télésurveillance;
les figg. 2a et 2b représentent les chronogrammes d'un exemple de signaux échangés entre les capteurs et le poste central de ce système de télésurveillance;
la fig. 3 représente le schéma synoptique d'un exemple de réalisation d'un capteur.

Le système de télésurveillance représenté sur la fig. 1 est constitué d'un poste central 6 et de capteurs n° 1, n° 2, n° 3, ... ayant chacun une borne d'entrée 2 reliée à une ligne bus 4 et une borne de sortie 3 reliée à une ligne bus 5, les lignes bus 4 et 5 étant reliées au poste central 6. Dans cet exemple chaque capteur est relié à un interrupteur 1 dont il est chargé de transmettre l'état lorsque le poste central 6 interroge les capteurs. Cet interrupteur 1 permet de détecter, par exemple, l'ouverture d'une porte. Dans cet exemple, le système peut comporter jusqu'à 16 capteurs. Pour détecter le changement d'état d'un interrupteur 1, ou un fonctionnement anormal d'un capteur, chaque capteur est testé cycliquement en l'interrogeant périodiquement à partir du poste central 6.

Le poste central 6 comporte un générateur de signal 8, un séparateur 7 de signaux de synchronisation et de signaux d'horloge, un compteur binaire 9, une mémoire morte 10, un convertisseur numérique-analogique 11, et un comparateur analogique 12. Le générateur de signal 8 fournit un signal binaire périodique Vi qui est représenté sur la fig. 2a. Pour scruter l'ensemble des capteurs du système le générateur de signal 8 fournit une impulsion de synchronisation 22 entre des instants t; et tₒ, puis 256 impulsions périodiques, de période très inférieure à la durée tAo. La sortie du générateur de signal 8 est reliée à la ligne bus 4 et fournit donc ce signal à la borne d'entrée 2 de chaque capteur. La fig. 2b représente le signal V₂ fourni sur la ligne bus 5 par l'ensemble des sorties des capteurs de système. Pendant l'intervalle de temps (tᵢ, tₑ) la tension présente sur la ligne 5 est nulle, puis pendant un intervalle de temps (tₒ, tᵢ) le capteur n° 1 fournit une tension variable 19 constituée d'une succession de niveaux constants. Pendant ce temps la sortie des autres capteurs ne fournit pas de tension et présente une haute impédance. Pendant l'intervalle de temps (t₁, t₂) la sortie du capteur n° 2 fournit sur la ligne bus 5 un autre signal 20 don t la tension est variable, alors que les sorties de tous les autres capteurs présentent une haute impédance. Pendant l'intervalle de temps (t_{z}, t₃) la sortie du capteur n° 3 fournit une tension variable 21, ayant une forme différente des deux précédentes, cependant que les sorties des autres capteur présentent une haute impédance. Tour à tour chaque capteur fournit un signal sur la ligne bus 5 pendant un intervalle de temps correspondant à 16 impulsions périodiques du générateur de signal 8. Ainsi 16 capteurs peuvent répondre pendant chaque cycle d'interrogation de l'ensemble des capteurs. Le signal transmis par chaque capteur a une forme complexe, différente pour chacun des capteurs. Si l'interrupteur 1 relié à un capteur change d'état, la forme du signal transmis par ce capteur est modifié pour transmettre cette information. Par exemple, le signal de réponse V₂ peut être remplacé par un signal de valeur nulle.

La fig. 3 représente le schéma synoptique d'un exemple de réalisation d'un capteur, tel le capteur n° 1. Le capteur comporte un séparateur 13 de signaux de synchronisation et de signaux d'horloge, un compteur binaire 14, une mémoire morte 15, un convertisseur numérique-analogique 16 et une porte analogique 17. La borne d'entrée 2 est reliée à une entrée du séparateur 13 qui fournit sur une première sortie un signal logique quand le poste centrale envoie sur la borne d'entrée 2 un signal de synchronisation caractérisé par sa durée tᵢ-tₑ, et qui fournit sur une deuxième sortie un signal d'horloge constitué par les impulsions périodiques qui suivent le signal de synchronisation envoyé par le poste central 6 sur la ligne bus 4. Ces signaux sont appliqués respectivement à une entrée de remise à zéro et à une entrée d'horloge du compteur binaire 14. Ce compteur 14 comporte huit étages dont les sorties sont reliées à huit entrées d'adresse de la mémoire morte 15. La mémoire morte 15 comporte huit sorties de données, dont sept sont reliées à sept entrées du convertisseur numérique-analogique 16, et dont une huitième est reliée à une première entrée de commande de la porte analogique 17. Une sortie du convertisseur numérique-analogique 16 fournit une valeur analogique à une entrée de la porte 17. La sortie de la porte 17 est reliée à la borne de sortie 3 du capteur.

A chaque cycle de scrutation de l'ensemble des capteurs la borne d'entrée 2 reçoit d'abord une impulsion de synchronisation, qui est transmise par le séparateur 13 au compteur binaire 14 pour le remettre à zéro, puis 256 impulsions d'horloge qui sont transmises au compteur binaire 14 pour qu'il fournisse successivement 256 valeurs d'adresse à la mémoire 15. La mémoire 15 fournit sur sa huitième sortie un signal logique de valeur 1 pour 16 valeurs d'adresses consécutives correspondant à 16 impulsions d'horloge consécutives et valide ainsi la porte analogique 17. Ainsi pour le capteur n° 1 la porte analogique 17 est validée pendant l'intervalle de temps (tₒ, ti). Les sept autres sorties de la mémoire 15 fournissent successivement 16 mots binaires de 7 bits au convertisseur numérique-analogique 16 qui synthétise ainsi une forme d'onde composée de 16 paliers dont l'amplitude peut prendre 128 valeurs. Quand l'état de l'interrupteur 1 change, la porte 7 est bloquée, l'absence de réponse du capteur déclenche ainsi une alarme.

Les signaux émis successivement par les capteurs n° 1, n° 2, n° 3, ... sont transmis par la ligne bus 5 jusqu'au poste central 6 où ils sont authentifiés pour vérifier qu'il n'y a pas de fraude et de changement d'état d'un des interrupteurs 1. Dans le poste central 6 (fig. 1) la sortie du générateur de signal 8 est reliée à une entrée du séparateur 7 de signaux de synchronisation et de signaux d'horloge, identique au séparateur 13 des capteurs. Le séparateur 7 fournit un signal de remise à zéro et un signal d'horloge au compteur binaire 9, identique au compteur 14 des capteurs. Le compteur binaire 9 possède huit sorties qui fournissent, pendant chaque cycle d'interrogation, 256 mots binaire de 8 bits a l'entrée d'adresse de la mémoire morte 10qui stocke l'ensemble des données stockées dans les mémoires mortes 15 des capteurs. Ces données sont rangées à des adresses se suivant dans l'ordre d'interrogation des capteurs. La sortie de la mémoire morte 10 fournit 256 mots binaires de 7 bits aux entrées du convertisseur numérique-analogique 11 dont une sortie est reliée à une première entrée du comparateur 12. Une deuxième entrée du comparateur 12 est reliée à la ligne bus 5, et une sortie de ce comparateur constitue la borne de sortie 18 du poste centrale. La sortie du convertisseur numérique-analogique 11 fournit un signal analogique dont la forme d'onde est consituée de la suite des formes d'onde des signaux attendus comme réponse des capteurs. Le comparateur 12 compare la suite des formes d'onde fournie par le convertisseur-analogique 11 et la suite des formes d'onde transmise par les capteurs et génère un signal d'alarme sur la borne de sortie 18 si ces deux suites de formes d'onde ne sont pas identiques. Ce cas ce présente lorsqu'il y a modification de l'état d'un interrupteur 1 ou bien lorsqu'il y a sabotage d'un capteur ou d'une des lignes bus.

Il est à la portée de l'homme de l'art de réaliser un dispositif complémentaire permettant de compter le nombre d'impulsions d'horloge générées entre l'instant de synchronisation et l'instant d'alarme afin d'identifier quel capteur a transmis une réponse différente de la réponse attendue, et d'effectuer une vérification de l'alarme sur plusieurs cycles d'interrogation avant de fournir un signal d'alarme sur la borne de sortie 18. D'autre part il est à la portée de l'homme de l'art d'augmenter le nombre de capteurs utilisables en augmentant le nombre d'impulsions d'horloge transmises pendant chaque cycle d'interrogation, ou de modifier le nombre des niveaux d'amplitude des paliers de la forme d'onde synthétisée. Il est possible aussi de réaliser différemment l'adressage d'interrogation individuelle de chaque capteur, par exemple en remplaçant la ligne bus 4 par un bus à plusieurs conducteurs transmettant un mot binaire sous forme parallèle.

Le mode d'interrogation décrit ci-dessous a pour avantage une grande simplicité puisqu'il suffit d'une seule ligne bus pour transmettre une information d'adressage, une information de synchronisation, et un signal d'horloge. Il est possible de rendre l'adressage plus complexe, pour rendre encore plus difficile le neutralisation du système, par exemple en générant les adresses dans un ordre pseudo-aléatoire.

Il est aussi possible de mettre en oeuvre le procédé selon l'invention dans un système de télésurveillance où les capteurs prennent l'initiative de transmettre des informations sans interrogation préalable par le poste central.

Au lieu d'utiliser un comparateur analogique 12 il est possible aussi de numériser la forme d'onde reçue par le poste central 6 et de comparer les valeurs obtenues aux données stockées dans la mémoire 10.

Les formes d'onde transmises en réponse par les capteurs peuvent être très complexes, et sont ainsi difficiles à simuler, la neutralisation du système est donc pratiquement impossible à réaliser. Les capteurs comportent des moyens logiques simples qu'il est aisé d'intégrer dans un circuit hybride de faible encombrement, pouvant être situé à proximité immédiate des interrupteurs 1 ou autres moyens générateurs d'une alarme à transmettre.

## Revendications

1. Procédé de protection d'un système de télésurveillance contre un sabotage, ce système étant constitué d'un poste central (6) et d'une pluralité de capteurs (n° 1, n° 2, n° 3, ...), chaque capteur successivement transmettant, vers le post central (6) sur une même ligne (5), un signal traduisant l'état de ce capteur, procédé du type selon lequel on teste l'état de chaque capteur, on transmet d'un capteur testé vers le poste central du système un signal traduisant l'état de ce capteur, et l'on authentifie ce signal quand il arrive au poste central, caractérisé en ce qu'il consiste:
- à transmettre d'un capteurtesté (n° 1, n° 2, n° 3, ...) vers le poste central (6) du système un signal d'amplitude (V₂) variable en fonction du temps, constitué d'une forme d'onde (19, 20,21,...) synthétisée à partir de données stockées dans une mémoire morte (15) située dans le capteur (n° 1, n° 2, n° 3, ...);
- à authentifier ce signal (V₂) quand il arrive au poste central (6) en l'échantillonnant et en comparant la valeur de chaque échantillon avec une valeur de référence.

2. Procédé selon la revendication 1, caractérisé en ce qu'il consiste à synthétiser une forme d'onde (19, 20, 21, ...) différente pour chaque capteur (n° 1, n° 2, n° 3, ...).

3. Procédé selon la revendication 1, où N capteurs sont testés séquentiellement, caractérisé en ce que le test consiste à envoyer, du poste central (6) vers les N capteurs, pour chaque scrutation des N capteurs, un signal d'interrogation (Vᵢ) constitué d'une impulsion de synchronisation (22) suivie d'un train d'impulsions périodiques dont le nombre P est au moins égal à N; et en ce qu'il consiste, dans chaque capteur (n° 1, n° 2, n° 3, ...), à compter les impulsions qui suivent toute impulsion de synchronisation (22) et à déclencher la transmission d'un signal d'amplitude variable (V₂) lorsque le comptage a atteint une valeur prédéterminée propre à chaque capteur (n° 1, n° 2, n° 3, ...) et choisie parmi les valeurs entières comprises entre 1 et P.

4. Dispositif de protection d'un système de télésurveillance contre un sabotage, mettant en oeuvre le procédé selon la revendication 3, ledit système comportant un poste central (6) et une pluralité de capteurs (n° 1, n° 2, n° 3, ...), ledit dispositif étant équipé de moyens permettant à chaque capteur de transmettre successivement vers le poste central (6) sur une même ligne (5) un signal traduisant l'état de ce capteurs, ainsi que de moyens permettant d'authentifier ce signal quand il arrive au poste central, caractérisé en ce que chaque capteur (n° 1, n° 2, n° 3, ...) comporte:
- une borne d'entrée d'alarme,
- un séparateur (13) desdits signaux de synchronisation (22) et des signaux dudit train d'impulsions périodiques, ayant une entrée reliée au poste central (6) et ayant une première et une seconde sortie fournissant respectivement dec deux types de signaux,
- un compteur (14) ayant une entrée de remise à zéro et une entrée d'horloge reliées respectivement à la première et à la seconde sortie du séparateur (13), et ayant des sorties,
- une mémoire morte (15) ayant des entrées d'adresse reliées respectivement aux sorties du compteur (14) et ayant des sorties, pour fournir des données permettant de synthétiser une forme d'onde (19, 20, 21, ...),
- une convertisseur numérique-analogique (16) ayant des entrées reliées respectivement aux sorties de la mémoire morte (15) et ayant une sortie, pour fournir un signal d'amplitude (V₂) variable en fonction du temps,
- une porte analogique (17) ayant une entrée reliée à la sortie du convertisseur (16), une première entrée de commande reliée à une sortie de la mémoire (15), une deuxième entrée de commande reliée à la borne d'entrée d'alarme , et ayant une sortie reliée au poste central (6), pour transmettre le signal d'amplitude variabler V₂ vers le poste central (6) lorsque le capteur est interrogé et qu'il n'y a pas d'alarme à transmettre.

5. Dispositif de protection d'un système de télésurveillance selon la revendication 4, caractérisé en ce que le poste central (6) comporte:
- un générateur (8) de signal d'interrogation (Vᵢ), ayant une sortie reliée par une première ligne (4) à tous les capteurs (n° 1, n° 2, n° 3, ...),
- des moyens de comptage (7 et 9), ayant une entrée reliée à la sortie du générateur (8) et ayant des sorties;
- une mémoire morte (10) ayant des entrées d'adresse reliées rescpectivement aux sorties des moyens de comptage (7 et 9), et ayant des sorties, pour fournir des données caractéristiques de la suite des formes d'onde (19, 20, 21, ...) transmises successivement par tous les capteurs (n° 1, n° 2, n° 3, ...) du système, en l'absence d'alarme,
- des moyens (11 et 12) ayant des entrées reliées respectivement aux sorties de la mémoire morte (10), une entrée reliée à tous les capteurs (n° 1, n° 2, n° 3, ...) par une deuxième ligne (5), et une sortie, pour fournir un signal d'alarme lorsque la suite de formes d'onde reçue par le poste centrale (6) diffère de la suite des formes d'onde (19, 20, 21, ...) transmises successivement par tous les capteurs du système en l'absence d'alarme.

## Claims

1. A process for protecting a remote monitoring system against sabotage, this system comprising a central station (6) and a plurality of sensors (n° 1, n° 2, n° 3, ...), each sensor successively transmitting to the central station (6) on a common line (5) a signal indicating the state of this sensor, consisting in testing the state of each sensor, in transmitting, from a tested sensor to the central station of the system, a signal indicating the state of this sensor, and in authenticating this signal when it arrives at the central station, characterized in that it consists:
- in transmitting, from a tested sensor (n° 1, n° 2, n° 3, ...) to the central station (6) of the system, a signal of variable amplitude (V₂) with time, constituted by a waveform (19, 20, 21, ...) synthesized from data stored in a ROM (15) located in the sensor (n° 1, n° 2, n° 3, ...);
- in authenticating this signal (V₂) when it arrives at the central station (6), by sampling it and comparing the value of each sample with a reference value.

2. A process according to claim 1, characterized in that it consists in synthesizing a waveform (19, 20, 21, ...) which is different for each sensor (n° 1, n° 2, n° 3, ...).

3. A porcess according to claim 1, in which N sensors are tested sequentially, characterized in that the test consists in transmitting, from the central station (6) to the N sensors, for each scanning cycle of the N sensors, an interrogation signal (Vi) formed by a synchronisation pulse (22) followed by a train of periodic pulses whose number P is at least equal to N, and that it consists in counting, in each sensor (n° 1, n° 2, n° 3, ...), the pulses following any synchronization pulse (22), and in triggering the transmission of a variable amplitude signal (V₂), when the count has reached a predetemined value proper to each sensor (n° 1, n^{O} 2, n^{O} 3,...) and chosen from the integer numbers between 1 and P.

4. A device for protecting a remote monitoring system against sabotage, this system implementing the process according to claim 3 and comprising a central station (6) and a plurality of sensors (n° 1, n° 2, n° 3, ...), the device having means by which each sensor is enabled to transmit successively to the central station (6) on a common line (5) a signal indicating the state of the sensor, and means by which it is able to authenticate this signal when it arrives at the central station (6), characterized in that each sensor (n° 1, n° 2, n° 3, ...) comprises:
- an alarm input terminal,
- a separator (13) for separating said synchroni= zation signals (22) and said signals of the periodic pulse train, an input of the separator being connected to the central station (6) and a first and a second output of the separator delivering respectively one of the two signal types,
- a counter (14) having a reset input and a clock input connected respectively to the first and to the second output of the separator (13), and having outputs,
- a ROM (15) having address inputs connected respectively to the outputs of the counter (14) and having outputs for supplying data permitting the syn- thetization of a waveform (19, 20, 21, ...),
-a digital-analog converter (16) having inputs connected respectively to the outputs of the ROM (15) and having an output for supplying a time variable amplitude signal (V₂),
- an analog gate (17) having an input connected to the output of the converter (16), a first control input connected to an output of the ROM (15), a second control input connected to the alarm input terminal, and an output connected to the central station (6), for transmitting the variable amplitude signal (V₂) to the central station (6) when the sensor is interrogated and when there is no alarm to be transmitted.

5. A device for protecting a remote monitoring system according to claim 4, characterized in that the central station (6) comprises:
- a generator (8) for producing interrogation signals (Vᵢ), having an output connected via a first line (4) to all the sensors (n° 1, n° 2, n° 3, ...),
- counting means (7 and 9) having an input connected to the output of the generator (8) and having outputs,
- a ROM (10) having address inputs connected respectively to the outputs of the counting means (7 and 9), und having outputs for delivering data characteristic of the succession of waveforms (19, 20, 21, ...) transmitted successively by all the sensors (n° 1, n° 2, n° 3, ...) of the system in the absence of an alarm,
- means (11 and 12) having inputs connected respectively to the outputs of the ROM (10), an input connected to all the sensors (n° 1, n° 2, n^{O} 3, ...) via a second line (5), and an output for delivering an alarm signal when the succession of waveforms received by the central station (6) differs from the succession of waveforms (19, 20, 21, ...) transmitted successively by all the sensors of the system in the absence of an alarm.

## Patentansprüche

1. Verfahren zum Schutz eines Fernüberwachungssystems gegen Sabotage, wobei dieses System aus einer Zentralstation (6) und einer Vielzahl von Sonden (n° 1, n° 2, n° 3, ...) besteht, wobei eine Sonde nach der anderen zur Zentralstation (6) auf einer gemeinsamen Leitung (5) ein Signal überträgt, das den Zustand dieser Sonde wiedergibt, wobei das Verfahren von dem Typ ist, nach dem man den Zustand jeder Sonde testet, von einer getesteten Sonde

zur Zentralstation des Systems ein Signal überträgt, das den Zustand dieser Sonde wiedergibt, und dieses Signal, wenn es an der Zentralstation ankommt, authentifiziert,
dadurch gekennzeichnet, dass es darin besteht:
- von einer getesteten Sonde (n° 1, n° 2, n° 3, ...) zur Zentralstation (6) des Systems ein Signal mit einer Amplitude (V₂) zu übertragen, die in Abhängigkeit von der Zeit variabel ist, bestehend aus einer Wellenform (19, 20, 21, ...) die ausgehend von Daten synthetisiert wird, die in einem Festwertspeicher (15), der sich in der Sonde (n° 1, n° 2, n° 3, ...) befindet, gespeichert sind,
- dieses Signal (V₂) zu authentifizieren, wenn es an der Zentralstation (6) ankommt, indem man es tastet und den Wert jeder Tastprobe mit einem Bezugswert vergleicht.

2. Verfahren nach Anspruch 1, dadurch gekennzeichnet, dass es darin besteht, für jede Sonde (n 1, n° 2, n° 3, ...) eine verschiedene Wellenform (19, 20, 21, ...) zu synthetisieren.

3. Verfahren nach Anspruch 1, in dem N Sonden sequentiell getestet werden, dadurch gekennzeichnet, dass der Test darin besteht, von der Zentralstation (6) zu den N Sonden für jeden Abtastvorgang den N Sonden ein Abfragesignal (V₁) auszusenden, das aus einem Synchronisationsimpuls (22), gefolgt von einer Gruppe periodischer Impulse gebildet wird, deren Anzahl P mindestens gleich N ist, und dass das Verfahren in jeder Sonde (n° 1, n° 2, n° 3, ...) darin besteht, die Impulse, die jedem Synchronisationsimpuls (22) nachfolgen, zu zählen und die Übertragung eines Signals variabler Amplitude (V₂) auszulösen, wenn der Zählvorgang einen vorgegebenen, für jede Sonde (n° 1, n° 2, n° 3, ...) charakteristischen Wert erreicht hat, der aus den ganzzahligen Werten zwischen 1 und P ausgewählt wird.

4. Vorrichtung zum Schutz eines Fernüberwachungssystems gegen Sabotage zur Durchführung des Verfahrens nach Anspruch 3, wobei dieses System eine Zentralstation (6) und eine Vielzahl von Sonden (1° 1, n° 2, n° 3, ...) enthält und wobei die Vorrichtung mit Mitteln versehen ist, die es jeder Sonde ermöglichen, nacheinander zur Zentralstation (6) auf einer gemeinsamen Leitung (5) ein Signal zu übertragen, das den Zustand dieser Sonde wiedergibt, und weiter Mittel aufweist, die es ermöglichen, dieses Signal zu authentifizieren, wenn es in der Zentralstation ankommt, dadurch gekennzeichnet, dass jede Sonde (n° 1, n° 2, n° 3, ...) aufweist:
- eine Alarmeingangsklemme,
- einen Separator (13) zum Abtrennen der Synchronisationssignale (22) von den Signalen des periodischen Impulszugs, mit einem ersten Eingang, der an die Zentralstation (6) angeschlossen ist, und einem ersten und einem zweiten Ausgang, die je einen der beiden Signalzüge liefern,
- einen Zähler (14), dessen Nullsetzungseingang mit dem ersten Ausgang und dessen Takteingang mit dem zweiten Ausgang des Separators (13) verbunden ist und der Ausgänge besitzt,
- einen Festwertspeicher (15), dessen Adresseneingänge an die Zählerausgänge (14) angeschlossen sind und dessen Ausgänge Daten liefern, mit denen eine Wellenform (19, 20, 21, ...) synthetisiert werden kann,
- einen Digital-Analogwandler (16), dessen Eingänge an die Ausgänge des Festwertspeichers (15) angeschlossen sind und dessen Ausgang ein Signal einer zeitvariablen Amplitude (V₂) liefert,
- ein Analogtor (17) mit einem Eingang, der an den Ausgang des Wandlers (16) angeschlossen ist, mit einem ersten Steuereingang, der an einen Ausgang des Speichers (15) angeschlossen ist, und einem zweiten Steuereingang, der an die Alarmeingangsklemme angeschlossen ist, sowie mit einem Ausgang, der an die Zentralstation (6) angeschlossen ist, um dieser Zentralstation (6) das variable Amplitudensignal V₂ zu übertragen, wenn die Sonde abgefragt wird und wenn kein Alarm zu übertragen ist.

5. Schutzvorrichtung für ein Fernüberwachungssystem nach Anspruch 4, dadurch gekennzeichnet, dass die Zentralstation (6) aufweist:
―einen Generator (8) zur Erzeugung eines Abfragesignals (Vᵢ) mit einem Ausgang, der über eine erste Leitung (4) mit allen Sonden (n° 1, n° 2, n° 3, ...) verbunden ist,
- Zählmittel (7 und 9) mit einem an den Ausgang des Generators (8) angeschlossenen Eingang und mit Ausgängen,
- einen Festwertspeicher (10), dessen Adresseneingänge an die Ausgänge der Zählmittel (7 und 9) abgeschlossen sind und dessen Ausgänge für die Folge der Wellenformen (19, 20, 21, ...) charakteristischen Daten liefert, die nacheinander von allen Sonden (n° 1, n° 2, n° 3,...) des Systems in Abwesenheit eines Alarms übertragen werden,
- Mittel (11 und 12) mit Eingängen, die an die Ausgänge des Festwertspeichers (10) angeschlossen sind, mit einem Eingang, der mit allen Sonden (n° 1, n° 2, n° 3, ...) über eine zweite Leitung (5) verbunden ist, und mit einem Ausgang, über den ein Alarmsignal geliefert wird, wenn die Folge der von der Zentralstation (6) empfangenen Wellenformen von der Folge von Wellenformen (19, 20, 21, ...) abweicht, die nacheinander von allen Sondern des Systems in Abwesenheit eines Alarm übertragen werden.
